# EUROPÄISCHE PATENTSCHRIFT

(11) **EP 4 178 735 B1**
(45) Veröffentlichungstag und Bekanntmachung des Hinweises auf die Patenterteilung: **14.02.2024**
(21) Anmeldenummer: 21739384.2
(22) Anmeldetag: 06.07.2021
(51) Int. Cl.: B21B 37/58

(54) **VERFAHREN UND COMPUTERPROGRAMMPRODUKT ZUM BERECHNEN EINES STICHPLANS FÜR EINEN STABILEN WALZPROZESS**
METHOD AND COMPUTER PROGRAM PRODUCT FOR CALCULATING A PASS SCHEDULE FOR A STABLE ROLLING PROCESS
PROCÉDÉ ET PRODUIT PROGRAMME D'ORDINATEUR POUR CALCULER UN PROGRAMME DE PASSES AFIN D'OBTENIR UN PROCÉDÉ DE LAMINAGE STABLE

(30) Priorität: 09.07.2020 DE 102020208633
(43) Veröffentlichungstag der Anmeldung: 17.05.2023
(73) Patentinhaber: SMS Group GmbH, 40237 Düsseldorf (DE)
(72) Erfinder: RITTER, Andreas, 35708 Haiger (DE); MERZ, Rainer, 57223 Kreuztal (DE)
(74) Vertreter: Kross, Ulrich
(86) Internationale Anmeldenummer: PCT/EP2021/068604
(87) Internationale Veröffentlichungsnummer: WO 2022/008486

(56) Entgegenhaltungen:
- EP-A1- 0 159 796
- EP-A1- 1 514 616
- KASAI S ET AL: "UNIVERSAL CROWN CONTROL MILL FOR FINE STEEL (UC1F-MILL)", HITACHI REVIEW, HITACHI LTD. TOKYO, JP, Bd. 45, Nr. 6, 1. Dezember 1996 (1996-12-01), Seiten 279-282, XP000695185, ISSN: 0018-277X

## Beschreibung

Die Erfindung betrifft ein Verfahren sowie ein entsprechendes Computerprogrammprodukt zum Berechnen eines Stichplans für einen stabilen Walzprozess beim Walzen von Metallband in einem Walzwerk.

### Technologischer Hintergrund

Beim Flachwalzen von Walzgut, insbesondere von metallischen Bändern, ist es bekannt, dass zum Erreichen kleiner Enddicken (oder aus Gründen der Energieeffizienz) kleine Arbeitswalzendurchmesser vorgesehen werden müssen. Kleine Arbeitswalzendurchmesser begrenzen aber die mögliche Geometrie des Antriebszapfens und somit das mögliche Antriebsmoment, welches bei erhöhter Materialfestigkeit/erhöhtem Umformwiderstand vergleichbar größer ausfällt.

Ein Nachteil beim Einsatz kleiner Arbeitswalzendurchmesser ist die horizontale Durchbiegung der Walzen aufgrund der einwirkenden Horizontalkraft bei großem Schlankheitsgrad (Verhältnis von Lagermittenabstand zu Walzendurchmesser); siehe Figur 6. Die horizontale Ausbiegung führt nicht nur zur Instabilität des gesamten Walzensatzes, sie kann sogar so weit gehen, dass die Walzen ausknicken. Bei sehr kleinen Arbeitswalzen kann die Durchbiegung nicht nur eine horizontale Komponente aufweisen, sondern zusätzlich eine vertikale Komponente in Richtung zu der sie abstützenden Walze. Die gewollte vertikale Biegung der Arbeitswalzen zur Einstellung einer Walzspalt-Kontur ist in dieser Betrachtung nicht relevant.

Im Stand der Technik sind verschiedene Maßnahmen bekannt, um dünne Walzen während eines Walzvorganges gegen horizontale Ausbiegung zu schützen und zu stabilisieren.

Eine dieser Maßnahmen ist der sogenannte horizontale Off-Set. Dabei ist die axiale Erstreckung eines Arbeitswalzenpaares von dem Walzenpaar, an dem es sich abstützt versetzt. Ein Off-Set von 0 (null) führt zu einem instabilen Walzensatz und wird grundsätzlich vermieden, da bei Walzspaltänderungen die Walzen auf Grund von Lagerspielen "wandern" können und Bandfehler und Bandrisse entstehen können.

Ein fester Off-Set eignet sich für Warmwalzwerke, bei denen die Bandzüge kaum kritische Auswirkungen auf die Walzspaltbedingungen und die Stabilität des Walzensatzes zeigen. Bei Kaltwalzwerken, insbesondere mit großen Produktspektrum und/oder bei Reversierbetrieb und/oder bei nicht angetriebenen Arbeitswalzen, ist ein fester- Off-Set nicht ausreichend.

Eine Weiterbildung des festen Off-Sets ist der sogenannte (Horizontal-Stabilisation) HS-Versatz der durch eine HS-Verschiebung (Vorrichtung) eingestellt wird. HS-Verschiebung bedeutet dabei, dass das Arbeitswalzenpaar, mitsamt seinen Einbaustücken in +/- Bandlaufrichtung verschoben wird. Im Grunde handelt es sich dabei um eine variable Einstellung eines Off-Sets. Der Betrag und die Richtung des HS-Versatzes werden so eingestellt, dass sich die auftretenden Kraftkomponenten aus vertikaler Anstellkraft FA und Versatz (Horizontalkraft), sowie resultierender Zugdifferenz aus Ein- und Auslaufzug Ze, Za in allen Walzphasen soweit wie möglich, bevorzugt nahezu vollständig kompensieren und die Walze dennoch stabil auf einer Seite der sie abstützenden Walze anliegt. Die einzustellende Seite kann je nach Parametern, z. B. Walzkraft, Drehmoment, Walzendurchmesser beider Walzen, ein- und auslaufseitige Bandzüge, entweder auf der Einlaufseite (-) oder auf der Auslaufseite (+) liegen. Die durch die Einstellung des HS-Versatzes minimierten Horizontalkräfte führen in der Folge nur zu minimalster horizontaler Durchbiegung bei absolut stabiler Walzenlage.

Die Anstellkraft FA sowie der Zug auf der Einlaufseite Ze und auf der Auslaufseite Za des Walzgerüstes sind die Hauptkräfte, die für die zu leistende Umformarbeit an dem Metallband verantwortlich sind. Die Kraftkomponente aus dem Versatz, d. h. die Horizontalkraft der Arbeitswalzen Haw ist eine resultierende Kraft, die sich durch vektorielle Addition aus den anderen genannten Kraftkomponenten ergibt, wobei sich alle Kraftkomponenten zusammen vektoriell zu 0 aufaddieren müssen, wie in der Figur 7 gezeigt. Die Horizontalkraft Haw und der Versatz stehen in folgendem funktionalen proportionalen Zusammenhang: $Haw = f \left(FA,-saw, MA, Ze-Za, μ, r\right)$ mit
- MA: Antriebsmoment
- µ: Reibwert; und
- r: Radius der Arbeitswalze,
- saw: Versatz
wobei die detaillierten, bekannten Berechnungen je nach Art des Walzensatzes und dessen Antriebs variieren.

Weil insbesondere Arbeitswalzen mit kleinem Durchmesser besonders kritisch auf zu große Horizontalkräfte reagieren, indem sie beispielsweise, wie in Figur 6 gezeigt, zu einer unerwünschten horizontalen Durchbiegung neigen, ist es wichtig, dass beim Einsatz von Arbeitswalzen mit hohem Schlankheitsgrad die Horizontalkräfte nicht zu groß werden. Im Stand der Technik ist es deshalb bekannt und üblich die Soll-Horizontalkraft auf die Arbeitswalze mit Hilfe eines Stichplanrechners zu berechnen, auf dem ein Prozessmodell des Walzenprozesses abläuft. Der Stichplanrechner berechnet die Horizontalkraft unter Berücksichtigung von einer Vielzahl von Eingabedaten.

Eine anschauliche Darstellung, auf Basis welcher Eingabedaten der Stichplanrechner die Setup-Daten, d. h. die Voreinstellung für das Walzgerüst vor Beginn eines Walzprozesses berechnet, ist in Figur 8 dargestellt. Zu erkennen ist, dass es sich bei den Eingabedaten handelt um Anlagedaten, Daten zu technologischen Limits, Materialdaten, Daten zur Walzstrategie, Bunddaten, Produktdaten und/oder optional auch Produktionsplanungsdaten.

Zu den Eingabedaten zählt traditionell auch ein vorgegebener initialer, manuell ermittelter, in einer Datenbank oder Tabelle gespeicherter Versatz der Arbeitswalze gegenüber einer anderen Walze in dem Walzgerüst, gegen die sich die Arbeitswalze abstützt.

Die unter Berücksichtigung dieser Eingabedaten berechnete Soll-Horizontalkraft wird im Stand der Technik sodann dahingehend überprüft, ob sie ein vorgegebenes Grenzkriterium beim Walzen unter konstanten Bedingungen erfüllt. Falls ja, wird der initiale Versatz, der der Berechnung der Soll-Horizontalkraft zugrunde lag, an der Arbeitswalze eingestellt und das Walzgut gewalzt. Aufgrund des eingestellten Versatzes kann dann davon ausgegangen werden, dass die zuvor berechnete Soll-Horizontalkraft, die das Grenzkriterium erfüllt, an der versetzten Arbeitswalze angreift. Die Einhaltung des Grenzkriteriums steht repräsentativ für einen stabilen Walzensatz und Walzprozess.

Falls die zunächst berechnete Soll-Horizontalkraft das vorgegebene Grenzkriterium nicht erfüllt, wird im Stand der Technik die Berechnung der Soll-Horizontalkraft mit einem jeweils veränderten Versatz der Arbeitswalze aus einer Menge von N verfügbaren unterschiedlichen Versätzen, aber mit ansonsten unveränderten Eingabedaten solange wiederholt, bis festgestellt wird, dass die zuletzt berechnete Soll-Horizontalkraft unter Berücksichtigung des zuletzt veränderten (optimalen) Versatzes das Grenzkriterium erstmalig bestmöglich erfüllt.

Dieses bekannte Verfahren bildet den nächstliegenden Stand der Technik. Der Anspruch 1 wurde deshalb dagegen abgegrenzt. Das bekannte Verfahren dient dazu, einen optimalen Versatz für die Arbeitswalze zu ermitteln, bei dem die berechnete Soll-Horizontalkraft innerhalb des Grenzkriteriums liegt und deshalb stabile Walzbedingungen sicherstellt.

In der Praxis hat es sich gezeigt, dass die Berechnung der Soll-Horizontalkraft alleine durch Iteration des Versatzes bei ansonsten konstant gehaltenen Eingabedaten, insbesondere bei konstant gehaltenen Zügen auf der Einlaufseite und/oder auf der Auslaufseite des Walzgerüstes sowie bei konstant gehaltener Anstellkraft für die Arbeitswalze nicht immer zielführend ist. D. h., dass bei alleiniger Variation bzw. Iteration des Versatzes es nicht immer gelingt, dass die berechnete Soll-Horizontalkraft das besagte Grenzkriterium erfüllt. Dies führt zu Problemen, insbesondere bei der Verwendung von Arbeitswalzen mit hohem Schlankheitsgrad insbesondere in Verbindung mit hohen Bandzügen, weil diese besonders kritisch auf zu große Horizontalkräfte reagieren, beispielsweise mit der besagten unerwünschten horizontalen Durchbiegung.

Der Erfindung liegt die Aufgabe zugrunde, ein bekanntes Verfahren und ein bekanntes Computerprogrammprodukt zum Berechnen eines Stichplans für einen stabilen Walzprozess beim Walzen von insbesondere metallischem Walzgut dahingehend weiterzubilden, dass die Stabilität des Walzensatzes in dem Walzgerüst und damit die Stabilität des Walzprozesses, insbesondere beim Flachwalzen von dünnen metallischen Bändern als Walzgut mit hoher Festigkeit mit Hilfe von dünnen Arbeitswalzen weiter verbessert wird.

Diese Aufgabe wird bezüglich des Verfahrens durch das im Patentanspruch 1 beanspruchte Verfahren gelöst.

Der Begriff "Einstelldaten" betrifft Initialisierungs- bzw. Voreinstelldaten; diese Daten werden vor Beginn des Walzprozesses am Walzgerüst (vor-)eingestellt. Diese können zum Teil später während des Walzprozesses geändert werden.

Die erfindungsgemäß berechnete "Soll-Horizontalkraft" ist eine reine Rechengröße, die vor Beginn eines Walzprozesses nicht direkt am Walzgerüst eingestellt werden kann. Wie gesagt handelt es sich dabei um eine resultierende Kraft, die aus der vektoriellen Addition von insbesondere dem Einlaufzug, dem Auslaufzug und der Anstellkraft der Arbeitswalze im Walzgerüst resultiert. Die "Soll-Horizontalkraft" dient jedoch als repräsentative Größe anhand derer die Stabilität eines Walzprozesses, insbesondere bei der Verwendung von Arbeitswalzen mit hohem Schlankheitsgrad, vorhergesagt bzw. ermittelt werden kann, je nachdem, ob sie ein vorgegebenes Grenzkriterium, das die Stabilität des Walzprozesses repräsentiert, erfüllt oder nicht. Die resultierenden Horizontalkräfte können aber während des Walzprozesses direkt über Kraftmessdosen an den Biegeblöcken (zusätzlicher konstruktiver Aufwand) oder indirekt über Kraftmessdosen, Druckmessungen im Gerüst oder den Umlenkrollen sowie Momenten-Messungen an den Antriebsspindeln indirekt (Softsensoren) für Antriebs- und Bedienseite des Gerüstes ermittelt werden.

Der Schlankheitsgrad, welcher durch das Verhältnis von Lagermittenabstand zu Arbeitswalzendurchmesser definiert wird, ist eine Kenngröße, welche sich, wie oben beschrieben auf die Stabilität des Walzprozesses auswirkt. Ab einem Schlankheitsgrad von 5 oder mehr steigt die Gefahr einer Instabilität signifikant an.

Die erfindungsgemäß beanspruchte Ermittlung der optimalen Züge auf das Walzgut auf der Einlaufseite und/oder auf der Auslaufseite des Walzgerüstes bietet den Vorteil, dass die Soll-Horizontalkraft selbst dann noch innerhalb des Grenzkriteriums gehalten werden kann, wenn dies durch alleinige iterative Variation des Versatzes nicht möglich ist.

Ein weiterer Vorteil der Gesamtbetrachtung der Soll-Horizontalkraft liegt in der Minimierung der Lagerbelastung des gesamten Walzensatzes, was die Standzeiten der Walzenlagerungen deutlich erhöht.

Gemäß einem ersten Ausführungsbeispiel der Erfindung erfolgt die Berechnung der Soll-Horizontalkraft für unterschiedliche Abschnitte k des zu walzenden Metallbandes separat bzw. individuell, weil das Metallband in diesen seinen unterschiedlichen Abschnitten unterschiedliche Geschwindigkeiten hat und unterschiedliche Bandzüge erfährt.

Gemäß einem zweiten Ausführungsbeispiel der Erfindung wird als Grenzkriterium ein Grenzkriterium für die Horizontalstabilität des Walzprozesses, insbesondere für die Arbeitswalze, definiert, wonach
1. die mindestens zwei berechneten Soll-Horizontalkräfte für die unterschiedlichen Abschnitte des Metallbandes das gleiche Vorzeichen haben müssen; und/oder
2. die berechneten Soll-Horizontalkräfte jeweils vorgegebene werkstoffabhängige Belastungsgrenzen für die Arbeitswalze nicht überschreiten.

Gemäß einem dritten Ausführungsbeispiel kann die berechnete Soll-Horizontalkraft selbst dann noch innerhalb des Grenzkriteriums gehalten werden, wenn dies alleine durch Variation des Versatzes und der Züge auf der Einlaufseite und/oder auf der Auslaufseite des Walzgerüstes nicht gelingt. Dazu sieht dieses dritte Ausführungsbeispiel vor, dass dann zusätzlich auch die Anstellkraft für die Arbeitswalze bei jeweils konstant gehaltenem optimalen Versatz und jeweils konstant gehaltenen optimalen Zügen und auch bei ansonsten konstant gehaltenen Eingangseingabedaten so lange variiert wird, bis festgestellt wird, dass die zuletzt berechnete Soll-Horizontalkraft das Grenzkriterium erfüllt.

Gemäß einem weiteren Ausführungsbeispiel handelt es sich bei den Eingabedaten für den Stichplanrechner insbesondere auch um Daten zu technologischen Limits. Darunter fallen erfindungsgemäß insbesondere auch werkstoffabhängige Belastungsgrenzen für die Horizontalstabilität des Walzensatzes des Walzgerüstes, Grenzwerte inklusive der Vorzeichen für die Horizontalkräfte, Grenzwerte für den Kraft- und Arbeitsbedarf, Grenzwerte für die Lage der Fließscheide, Grenzwerte für die Voreilung und für die Drehmomente der Walzen des Walzgerüstes. Die besagten und beanspruchten walzenwerkstoffabhängigen Belastungsgrenzen für die Horizontalstabilität des Walzensatzes und insbesondere der Arbeitswalzen soll erfindungsgemäß Berücksichtigung finden, insbesondere bei der Berechnung der Soll-Horizontalkraft auf die Arbeitswalze, der horizontalen Soll-Position der Arbeitswalze, des Soll-Zuges des Walzgutes am Einlauf und/oder am Auslauf des Walzgerüstes sowie bei der Berechnung der Soll-Abnahme für mindestens einen Stich des Walzgerüstes.

Die beanspruchte Berücksichtigung der werkstoffabhängigen Belastungsgrenzen bei der Berechnung der besagten Soll-Einstelldaten bietet den Vorteil, dass die Stabilität des Walzensatzes, welcher neben den Arbeitswalzen auch jegliche Zwischen- und Stützwalzen des Walzgerüstes umfasst, und damit auch die Stabilität des Walzprozesses insgesamt verbessert wird. Das heißt, es wird ein unerwünschtes Verlaufen des Bandes nach rechts oder links am Auslauf des Walzgerüstes, Bandrisse, Roll-Kissing sowie ein Knicken oder Ausbiegen der Walzen vermieden oder zumindest minimiert. Durch die Berücksichtigung der werkstoffabhängigen Belastungsgrenzen gelingt es auch, von Kunden gewünschte dünne Walzgutdicken bei gleichzeitig sehr hohen Festigkeitswerten auf konventionellen 4-Hi, 6-Hi-Walzgerüsten, Mehrwalzengerüst oder auch auf Walzgerüsten mit ungerader Walzenanzahl zu walzen, sogar asymmetrisch zur , ohne zusätzliche mechanische oder fluidische Baugruppen zur Stützung der Walzen am Walzgerüst vorsehen zu müssen.

Die durch das erfindungsgemäße Verfahren ermöglichten stabilen Randbedingungen können für den Walzprozess vorteilhafterweise vorausbestimmt werden und durch eine Voreinstellung der besagten (Soll)-Einstelldaten am Walzgerüst bereits vor Beginn des Walzprozesses sichergestellt werden. Auf diese Weise kann auch ein automatisches Einfädeln und Ausfädeln des Walzgutes in bzw. aus dem Walzgerüst ohne zusätzliche Einrichtungen stabil sichergestellt werden. Während des laufenden Walzprozesses ermöglicht das erfindungsgemäße Verfahren eine permanente Überwachung der besagten Soll-Einstelldaten und gegebenenfalls deren Korrektur, um die Stabilität des Walzprozesses auch während des laufenden Betriebs sicherzustellen. Durch das erfindungsgemäße Verfahren kann das Produktspektrum einer bestehenden Walzanlage unabhängig von deren Walzenanzahl und Konfiguration erweitert werden, z. B. auf das Walzen dünnerer Enddicken. Außerdem können kleinere Arbeitswalzen für diese Walzgerüste zum Einsatz kommen, um die besagten dünneren Enddicken zu walzen und um dabei gleichzeitig Energie einzusparen.

Gemäß einem weiteren Ausführungsbeispiel findet das erfindungsgemäße Verfahren nicht nur Anwendung bei einem einzelnen Walzgerüst, sondern auch in einem Walzwerk, in welchem eine Mehrzahl von Walzgerüsten hintereinander angeordnet sind in Form einer Walzstraße. Die besagten Soll-Einstelldaten können nicht nur für ein einzelnes Walzgerüst, sondern auch für den gesagtem Stichplan einer Walzstraße, d. h. vorzugsweise für alle deren Walzgerüste erfindungsgemäß unter Berücksichtigung der werkstoffabhängigen Belastungsgrenzen berechnet und eingestellt werden.

Gemäß einem weiteren Ausführungsbeispiel der Erfindung wird die Ist-Horizontalkraft auf die Arbeitswalze während des Walzprozesses permanent überwacht und auf eine jeweils von dem Stichplanrechner aktuell berechnete Soll-Horizontalkraft geregelt. Die Regelung der Horizontalkraft erfolgt durch geeignete Variationen von Stellgliedern, die am Walzgerüst zur Verfügung stehen, wie z. b. dem Horizontalversatz der Arbeitswalzen, dem Zug des Walzgutes auf der Einlaufseite und/oder auf der Auslaufseite des Walzgerüstes und/oder der von dem Walzgerüst an dem Walzgut vorgenommenen Dickenabnahme (Anstellkraft).

Eine weitere Verbesserung der Stabilität des Walzprozesses kann dadurch erreicht werden, dass bei der Berechnung der Soll-Einstelldaten zusätzlich auch Produktionsplanungsdaten, wie z. B. Daten betreffend die Optimierung des Walzprogramms, Daten aus der Produktionsplanung, der Werksplanung und der Anlagenauslastung mitberücksichtigt werden.

Die bei der Überwachung des laufenden Walzprozesses gewonnenen Messdaten, wie die Ist-Horizontalkraft, die Ist-Horizontalposition der Arbeitswalzen, der Ist-Zug auf das Walzgerüst am Einlauf und/oder am Auslauf des Walzgerüstes und/oder die tatsächliche Ist-Dickenreduktion des Walzgutes durch das Walzgerüst werden vorzugsweise mit den jeweils zugehörigen aktuellen Soll-Einstelldaten verglichen. Auf diese Weise eventuell erkannte Abweichungen zwischen Soll- und Ist-Werten können für eine vorzugsweise kontinuierliche Adaption des Prozessmodells verwendet werden.

Weitere Vorteile für Ausgestaltungen des erfindungsgemäßen Verfahrens sind Gegenstand der abhängigen Ansprüche.

Die oben genannte Aufgabe wird weiterhin durch ein Computerprogrammprodukt gelöst. Die Vorteile dieses Computerprogrammproduktes entsprechen den oben mit Bezug auf das beanspruchte Verfahren genannten Vorteilen.

Der Erfindung sind insgesamt 8 Figuren beigefügt, wobei
- Figur 1: das Gesamtsystem des Stichplanrechners mit seinen Eingabedaten und Ausgabedaten, wobei die erfindungsgemäß relevanten Eingabedaten und Ausgabedaten unterstrichen sind;
- Figur 2: ein Ablaufschema für das erfindungsgemäße Verfahren zum Berechnen der Soll-Horizontalkraft gemäß einem ersten Ausführungsbeispiel;
- Figur 3: technologische Zusammenhänge und Unterschiede beim Einlaufen und Auslaufen eines zu walzenden Metallbandes in ein Walzgerüst (Stand der Technik);
- Figur 4a, 4b: ein Ablaufschemata für das erfindungsgemäße Verfahren zur Berechnung der Soll-Horizontalkraft gemäß einem zweiten Ausführungsbeispiel der Erfindung;
- Figur 5: ein Ablaufschema für das erfindungsgemäße Verfahren mit zusätzlicher Adaption des Prozessmodells;
- Figur 6: das unerwünschte horizontale Durchbiegen von Arbeitswalzen mit hohem Schlankheitsgrad (Stand der Technik);
- Figur 7: den Versatz der Arbeitswalze gegenüber einer sie stützenden Zwischen- oder Stützwalze im Walzgerüst sowie ein zugehöriges Kräfteparallelogramm (Stand der Technik); und
- Figur 8: das Gesamtsystem des Stichplanrechners mit seinen Eingabedaten und Ausgabedaten gemäß dem Stand der Technik
veranschaulicht.

Die Erfindung wird nachfolgend unter Bezugnahme auf insbesondere die Figuren 1 - 5 in Form von Ausführungsbeispielen detailliert beschrieben. In allen Figuren sind gleiche technische Elemente mit gleichen Bezugszeichen bezeichnet.

Figur 1 veranschaulicht den Ablauf der komplexen Berechnung eines Stichplans für mindestens ein Walzgerüst gemäß dem erfindungsgemäßen Verfahren. Die Kernkomponente zur Steuerung eines Walzprozesses zum Walzen von Walzgut mit Hilfe mindestens eines Walzgerüstes ist ein sogenannter Stichplanrechner, auf dem ein Prozessmodell des Walzprozesses abläuft. Das Prozessmodell bildet den komplexen Umformprozess im Walzspalt mit Hilfe bekannter Grundgleichungen aus der Umformtechnik und dem Zustand des Walzensatzes ab. Der Walzensatz kann neben den Arbeitswalzen, die den Walzspalt des Walzgutes aufspannen, auch Zwischen- und/oder Stützwalzen des Walzgerüstes umfassen. Indem das Prozessmodell auf dem Stichplanrechner abläuft, können Vorausberechnungen für ein nach dem aktuellen Walzgut zu walzenden nächsten Walzgut, Nachberechnungen betreffend das aktuelle Walzgut oder überlagerte Produktoptimierungen durchgeführt werden. Um einen Stichplan berechnen zu können, werden dem Stichplanrechner Eingabedaten zugeführt, die auf geeignete Weise, z. B. in Datenbanken oder in Parameterdateien hinterlegt sein müssen, damit der Stichplanrechner auf sie zugreifen kann. Beispielsweise muss das Walzgerüst bzw. das mehrgerüstige Walzwerk über Anlagedaten als Eingabedaten beschrieben werden. Darüber hinaus gelten für den Walzprozess technologische Limits, die zwingend eingehalten werden müssen. Außerdem muss das umformtechnische Verhalten des zu walzenden Walzgutes über dessen Materialdaten mathematisch beschrieben werden.

Weiterhin muss das zu walzende Walzgut über Produktdaten definiert werden. Darüber hinaus müssen sogenannte Bunddaten und die Walzstrategie über Strategiedaten jeweils als Eingabedaten vorgegeben werden. Zusätzlich können auch Produktionsplanungsdaten zur Berücksichtigung übergeordneter Ziele, wie z. B. die Anlagenauslastung oder eine Walzprogrammoptimierung berücksichtigt werden. Alle genannten Begriffe für die Eingabedaten sind jeweils Sammelbegriffe für verschiedene Einzeldaten, die in Figur 1 dargestellt sind.

Auf Basis dieser Eingangsdaten sowie auf Basis von Randbedingungen berechnet der Stichplanrechner sodann sogenannte Setup-Daten, nachfolgend als Soll- bzw. Initialisierungsdaten bezeichnet, für einen als nächstes durchzuführenden Walzprozesses und sendet diese zur Voreinstellung an das mindestens eine Walzgerüst.

Im Unterschied zu Figur 8, welche die Stichplanberechnung gemäß dem Stand der Technik zeigt, umfassen die erfindungsgemäßen Daten für die technologischen Limits gemäß Figur 1 sowohl walzenwerkstoffabhängige Belastungsgrenzen für die Horizontal-Stabilität des Walzensatzes als auch prozesstechnologische Limits, wie einen unzulässigen Vorzeichenwechsel der Horizontalkraft während verschiedener Walzphasen eines Stichplanes. Ein weiterer Unterschied zum Stand der Technik besteht darin, dass die Horizontal-Stabilität HS-Position, d. h. der Versatz der Arbeitswalze zu der sie stützenden anderen Walze im Walzgerüst, und/oder die HS-Kraft, d. h. die Horizontalkraft während eines laufenden Walzprozesses ermittelt, vorzugsweise gemessen werden und insbesondere für eine Adaption des Prozessmodells verwendet werden.

Der wichtigste Unterschied zum Stand der Technik besteht darin, dass zumindest einige der Setup Daten (in Figur 1 im Block "Setup-Daten" unterstrichen) nicht nur einmal für den gesamten Walzprozess fest vorgegeben werden, sondern iterativ im Hinblick auf eine möglichst hohe Stabilität des Walzprozesses ermittelt werden. D. h. die Horizontalstabilität des Walzensatzes, insbesondere die Berechnung der Horizontalkräfte auf die Arbeitswalze wird in die Stichplanberechnung integriert.

Die Verwendung dieser vom Stand der Technik unterschiedlichen Daten im Rahmen der Erfindung wird nachfolgend näher beschrieben.

Figur 2 zeigt schematisch den Ablauf des erfindungsgemäßen Verfahrens, wie er insbesondere auch im Anspruch 1 beansprucht wird. Im Rahmen des erfindungsgemäßen Verfahrens werden bei einer ersten Iteration in einem ersten Verfahrensschritt i) die Eingabedaten für den Stichplanrechner bereitgestellt, wie zuvor unter Bezugnahme auf Figur 1 beschrieben. Erfindungsgemäß enthalten diese Eingabedaten auch einen initialen Versatz saw der Arbeitswalze gegenüber einer anderen, die Arbeitswalze abstützenden Walze in dem Walzgerüst. Der initiale Versatz kann entweder aus einer Tabelle oder Datenbank ermittelt werden, bevorzugt wird jedoch eine Ermittlung aus der aus Figur 7 bekannten Formel, wobei dazu die Bandzüge Ze und Za auf null gesetzt werden. Vor und/oder während des Walzprozesses sieht das erfindungsgemäße Verfahren sodann vor, dass in einem zweiten Schritt ii) die Soll-Horizontalkraft auf die Arbeitswalze mit Hilfe des Stichplanrechners berechnet wird. Zu diesem Zweck läuft auf dem Stichplanrechner ein Prozessmodell des Walzprozesses ab und der Stichplanrechner berechnet die Soll-Horizontalkraft unter Berücksichtigung der Eingabedaten.

In einem nachfolgenden dritten Verfahrensschritt iii) wird die zuvor von dem Stichplanrechner mit dem initialen Versatz ermittelte Soll-Horizontalkraft dahingehend überprüft, ob sie ein vorgegebenes Grenzkriterium erfüllt. Dieses Grenzkriterium repräsentiert die Horizontalstabilität des Walzprozesses, insbesondere die der Arbeitswalzen. Erfindungsgemäß ist dieses Grenzkriterium so definiert, dass
1. die mindestens zwei berechneten Horizontalkräfte für unterschiedliche Abschnitt des Metallbands das gleiche Vorzeichen haben müssen und/oder
2. die berechneten Soll-Horizontalkräfte jeweils vorgegebene werkstoffabhängige Belastungsgrenzen für die Arbeitswalzen nicht überschreiten.

Für den Fall, dass die ermittelte Soll-Horizontalkraft das Grenzkriterium erfüllt, sieht das erfindungsgemäße Verfahren vor, dass der (optimale) Versatz sawₒₚₜ, der der Berechnung der Soll-Horizontalkraft zugrunde lag, d. h. hier der initiale Versatz, an dem Walzgerüst eingestellt wird und dass das Walzgut bzw. das Metallband sodann mit dem besagten initialen optimalen Versatz gewalzt wird. Aufgrund des eingestellten optimalen Versatzes kann davon ausgegangen werden, dass das Walzen dann auch mit der berechneten Soll-Horizontalkraft erfolgt, die das Grenzkriterium erfüllt.

Anderenfalls, d. h. falls die mit dem initialen Versatz berechnete Soll-Horizontalkraft das Grenzkriterium nicht erfüllen sollte, sieht das erfindungsgemäße Verfahren vor, die Schritte i), ii) und iii) in weiteren maximal N Iterationsschritten jeweils mit einem korrigierten/veränderten Versatz saw der Arbeitswalze aus einer Menge N verfügbaren unterschiedlichen Versatzen, aber ansonsten mit unveränderten Eingabedaten solange zu wiederholen, bis schließlich in Schritt iii) festgestellt wird, dass die zuletzt berechnete Soll-Horizontalkraft unter Berücksichtigung des zuletzt veränderten bzw. eingestellten optimalen Versatzes das Grenzkriterium erfüllt.

Für den Fall, dass die berechnete Soll-Horizontalkraft für keinen der verfügbaren N Versatze das Grenzkriterium erfüllen sollte, sieht das erfindungsgemäße Verfahren vor, dass die Schritte i), ii) und iii) in weiteren maximal L und/oder M Iterationsschritten mit einem jeweils veränderten Zug Ze auf das Walzgut auf der Einlaufseite des Walzgerüstes aus einer Menge von $L ∈ ℕ$ verfügbaren unterschiedlichen Zügen auf der Einlaufseite und/oder mit einem jeweils veränderten Zug Za auf das Walzgut auf der Auslaufseite des Walzgerüstes aus einer Menge von $M ∈ ℕ$ verfügbaren unterschiedlichen Zügen auf der Auslaufseite des Walzgerüstes und mit dem jeweils konstant gehaltenen optimalen Versatz sawₒₚₜ und mit auch ansonsten unveränderten Eingabedaten solange wiederholt werden, bis schließlich in Schritt iii) festgestellt wird, dass die zuletzt berechnete Soll-Horizontalkraft unter Berücksichtigung des zuletzt veränderten optimalen Zuges das Grenzkriterium erfüllt. Der besagte optimale Versatz ist derjenige Versatz, für den bei der zuvor durchgeführten Iteration des Versatzes die berechnete Soll-Horizontalkraft das Grenzkriterium am ehesten erfüllt.

In Figur 2 ist dieses erfindungsgemäße Verfahren dargestellt, wobei für den Versatz der Arbeitswalze das Kürzel "saw", das Kürzel "Ze" für den Bandzug auf der Einlaufseite des Walzgerüstes und das Kürzel "Za" für den Bandzug auf der Auslaufseite des Walzgerüstes steht.

Erfindungsgemäß erfolgt die Berechnung der Soll-Horizontalkraft nicht einheitlich für ein gesamtes Metallband, sondern individuell für unterschiedliche Abschnitte des Metallbandes. Dies ist sinnvoll, weil die Geschwindigkeit, mit der das zu walzende Metallband das Walzgerüst durchläuft, und die auf das Metallband ausgeübten Beschleunigungen und Reibbedingungen bei einem Einlaufabschnitt des Metallbandes, mit welchem das Metallband in das Walzgerüst bzw. dessen Walzspalt eingefädelt wird, unterschiedlich sind zu der Geschwindigkeit, der Beschleunigung und den Reibbedingungen des Metallbandes während des Walzens des Mittelteils (Filet) des Metallbandes und während des Walzens des Auslaufabschnittes, wenn das Metallband abgebremst wird. Neben der Geschwindigkeit, der Beschleunigung und den Reibbedingungen sind auch die auf das Metallband ausgeübten Bandzüge Abschnitten des Metallbandes unterschiedlich.

Figur 3 veranschaulicht diese technologischen Zusammenhänge, die im Stand der Technik allgemein bekannt sind.

Diese Problematik wird von der vorliegenden Erfindung aufgegriffen, indem, wie gesagt, die Soll-Horizontalkraft für die einzelnen Abschnitte k ∈ N des Metallbandes individuell berechnet wird. Bei dem Metallband wird insbesondere unterschieden zwischen einem Einlaufabschnitt mit k=1, einem Mittenabschnitt (Filet) mit k=4 und einem Auslaufabschnitt mit k=7. Erfindungsgemäß werden die Soll-Horizontalkräfte für mindestens zwei dieser Abschnitte in Form der Horizontalkraft Haw einl auf die Arbeitswalze beim Einfädeln des Walzgutes mit seinem Einlaufabschnitt k=1 in den Walzspalt des Walzgerüstes, in Form der Horizontalkraft Haw filet auf die Arbeitswalze beim Walzen des Filets des Walzgutes k=4 und/oder in Form der Horizontalkraft Haw ausl beim Ausfädeln des Walzgutes mit seinem Auslaufabschnitt k=7 aus dem Walzgerüst individuell berechnet, indem die Schritte i), ii) und iii) gemäß Figur 2 zur Berechnung jeder der Soll-Horizontalkräfte in den einzelnen Abschnitten des Metallbandes individuell durchlaufen werden.

Figur 4a) veranschaulicht ein weiteres Ausführungsbeispiel für das erfindungsgemäße Verfahren für den Fall, dass die berechnete Soll-Horizontalkraft weder bei alleiniger iterativer Veränderung des Versatzes noch bei alleiniger iterativer Veränderung des Bandzuges Ze auf der Einlaufseite des Walzgerüstes noch bei alleiniger Veränderung des Bandzuges Za auf der Auslaufseite des Metallbandes dazu führt, dass die jeweils berechnete Soll-Horizontalkraft das Grenzkriterium erfüllt. Für diesen Fall sieht das erfindungsgemäße Verfahren vor, dass zunächst diejenigen optimalen Züge aus der Menge von L verfügbaren unterschiedlichen Zügen auf der Einlaufseite und/oder aus der Menge von M verfügbaren unterschiedlichen Zügen auf der Auslaufseite des Walzgerüstes, mit welchen die berechneten Soll-Horizontalkräfte das Grenzkriterium bei konstant gehaltenem optimalen Versatz und auch ansonsten konstant gehaltenen Eingangsdaten am besten erfüllen. Mit dem so ausgewählten optimalen Versatz und den so ausgewählten optimalen Zügen werden dann die erfindungsgemäßen Verfahrensschritte i), ii) und iii) mit jeweils iterativ veränderten Anstellkräften FA h aus einer Menge von H verfügbaren Anstellkräften mit h=1 ... H solange wiederholt, bis in Verfahrensschritt iii) festgestellt wird, dass die zuletzt berechnete Soll-Horizontalkraft das Grenzkriterium erfüllt. Die so ermittelten optimalen Werte für den Versatz, für die Bandzüge auf der Einlaufseite und der Auslaufseite des Walzgerüstes sowie für die Anstellkraft werden dann am Walzgerüst vor und während eines Walzvorganges eingestellt. Weil die Berechnung der optimalen Werte für die einzelnen Abschnitte des Metallbandes individuell erfolgt, werden auch die errechneten optimalen Parameter während eines Walzvorganges individuell neu eingestellt, je nachdem welcher Abschnitt des Metallbandes gerade gewalzt wird.

Anders als die gemäß dem erfindungsgemäßen Verfahren iterativ ermittelten optimalen Parameter kann die berechnete Soll-Horizontalkraft nicht direkt am Walzgerüst voreingestellt werden. Sie ist vielmehr eine resultierende Größe, die sich bei Einstellung der besagten Parameter am Walzgerüst automatisch einstellt und ergibt. Wenn die optimalen Werte für die besagten Parameter eingestellt werden, darf darauf vertraut werden, dass die Soll-Horizontalkraft das Grenzkriterium erfüllt und dass deshalb der Prozess stabil ablaufen wird.

Wenn das zu walzende Metallband nicht nur ein Walzgerüst, sondern ein Walzwerk mit einer Mehrzahl von Walzgerüsten durchläuft, die in Walzrichtung hintereinander angeordnet sind, wird die Soll-Horizontalkraft für die Arbeitswalzen im Rahmen der Stichplanberechnung in den einzelnen Gerüsten individuell ermittelt und es werden die zugeordneten iterativ ermittelten optimalen Parameter für eine Stichfolge an den Arbeitswalzen der Walzgerüste individuell voreingestellt bzw. eingestellt.

Bereits oben unter Bezugnahme auf die Figuren 1 und 8 wurde erwähnt, dass dem Stichplanrechner auch technologische Limits als Eingabe zugeführt werden. Erfindungsgemäß handelt es sich dabei insbesondere auch um werkstoffabhängigen Belastungsgrenzen für die Horizontal-Stabilität des Walzenzapfens des Walzgerüstes, um Grenzwerte, inklusive Vorzeichenangaben, für die Horizontalkräfte und Grenzwerte für den Kraft- und Arbeitsbedarf, um Grenzwerte für Lage der Fließscheide, um Grenzwerte für die Voreilung und für Drehmomente von Antrieben z. B. für die Walzen des Walzgerüstes.

Die Berechnung des einzustellenden HS-Versatzes unter Berücksichtigung der zulässigen Horizontalkräfte kann beispielhaft wie folgt ablaufen, siehe Figur 4b):
Für einen vorgesehenen Walzstich von einer Eingangsdicke von 2,0 auf 0,793 mm bei einer Bandbreite von 1162 mm und einem Arbeitswalzendurchmesser von 330 mm werden zunächst die stichplanspezifischen Bandzüge Ze, Za ermittelt. Zusätzlich werden die sich ergebenen Anstellkräfte FA, aber besonders die horizontalen Kräfte Haw Einfädeln, Haw Filet, Haw Ausfädeln für die Ein- und die Ausfädelphase k=1, k=7, sowie die Walzphase k=4 der Bandfilets berechnet und zwar mit Blick auf verschiedene mögliche einstellbare Versatzposition saw. Für die Einstellung einer optimalen Versatzposition werden anlagenspezifische und umformtechnische Parameter berücksichtigt.

Die Berechnung zeigt, dass sich bei einer konstanten Anstellkraft (FA), konstanten Zügen (Ze/Za) und unterschiedlichen Versatzpositionen saw die Horizontalkräfte Haw ändern. Zu entscheiden sind jedoch die Horizontalkräfte Haw in den verschiedenen Walz-Phasen k oder die gesamt resultierende horizontale Kraft Fres. Übersteigt die Horizontalkraft Haw in den Walzphasen k=1, k=4, k=7 oder Fres die zulässigen Grenz-Werte, vorgegeben durch das erfindungsgemäße 2. Grenzkriterium, so kann es zu Beschädigungen der Walze oder Prozessinstabilitäten (Unplanheiten, unerwünschte Hysterese) führen und somit zu Produktionsausfall. Die zulässigen Werte werden, wie in Fig. 4a) gezeigt, berechnet.

Führt die Versatzposition zu einem Vorzeichenwechsel (1. Grenzkriterium) zwischen den Abschnitten des Metallbandes, so kann dies in der Folge zu einer undefinierten instabilen Walzsituation führen, die nicht nur schlechte Planheitswerte zur Folge hat, sondern auch dazu, dass sich die Walzen frei bewegen, was zu Beschädigungen der Walze und ihrer Lager, sowie der benachbarten Walzen führen kann. Außerdem ist das Schränken der Arbeitswalzen oder benachbarter Walzen ein ernstes Problem bzgl. des Bandlaufes. Das Band wird seitlich aus dem Walzspalt getrieben. Diagonalwellen oder gar Bandrisse sind die Folge. Sind die Horizontalkräfte zu gering, steigt die Schwingungsneigung des Gerüstes und Qualitätstoleranzen können nicht eingehalten werden. Sind die Horizontalkräfte zu groß, so wird die Dynamik der Regelung der hydraulischen Anstellung durch erhöhte Hysterese negativ beeinflusst.

In dem Berechnungsbeispiel gemäß Fig. 4b wird deutlich, dass für die beiden Versatzpositionen saw von -8 und -6 keine Vorzeichenwechsel bei den zugehörigen berechneten Horizontalkräften Haw in den 3 Bandabschnitten k=1, k=4, k=7 auftreten, dass aber für die Versatzposition von saw= - 8 die zugehörige Horizontalkraft auf die Arbeitswalze Haw mit Fbaw mit einem Wert von 84,3kN minimal über dem zulässigen Grenzwert der werkstoffabhängigen Belastungsgrenze in Höhe von hier beispielhaft 80kN liegt.

Für die Ermittlung der Belastung und deren Limitbetrachtung wird sowohl die sich ergebende Horizontalkraft HAW/2, als auch die maximale Biegekraft FaBW in Betracht gezogen und als Fres - resultierende Gesamtkraft mit dem zulässigen Grenzkriterium, verglichen.

Da bei einem Versatz saw von -6 alle Bedingungen positiv erfüllt sind, wird bei dem Beispiel gemäß Figur 4b ein optimaler Versatz von -6 mm für diesen Walzstich eingestellt.

Sollte die Berechnung der horizontalen Belastungen und der möglichen Versatzpositionen aus der Menge N keine zulässige Einstellung ergeben, so ist es notwendig den Stichplan automatisch anzupassen, wie oben unter Bezugnahme auf die Figuren 2 und 4a beschrieben. Es können die Bandzüge, die Stichabnahme, die Walzkräfte bzw. die Anstellkräfte und begrenzt sogar die Arbeitswalzendurchmesser (z.B. Walzen mit einer neuen oder abgeschliffenen Walze) angepasst werden. Die resultieren Werte aus der Stichplanberechnung werden automatisch solange mit denen der Berechnung der horizontalen Belastung abgeglichen, bis sich stabile Bedingungen ergeben.

Figur 5 zeigt einen weiteren Aspekt des erfindungsgemäßen Verfahrens. Dieser sieht vor, dass, wie auch bereits in Figur 1 dargestellt, der laufende Walzprozess permanent überwacht wird, indem verschiedenste Messdaten, insbesondere die mindestens eine Ist-Horizontalkraft und/oder die Ist-Horizontalposition (=Versatz) von mindestens einer der Arbeitswalzen vorzugsweise zyklisch erfasst werden und dass die so ermittelte Ist-Horizontalkraft mit einer jeweils aktuellen Soll-Horizontalkraft und/oder dass die Ist-Horizontalposition mit der jeweils aktuellen Soll-Horizontalposition der Arbeitswalze verglichen wird. Dieser Vergleich besteht insbesondere in einer Differenzbildung. Die auf diese Weise eventuell erkannten Abweichungen (Delta) zwischen den Soll- und den Ist-Werten werden dann erfindungsgemäß daraufhin überprüft, ob sie innerhalb vorgegebener Zulässigkeitsbereiche liegen. Falls die Zulässigkeit gegeben ist, werden die Abweichungen für eine vorzugsweise kontinuierliche Adaption des auf dem Stichplanrechner ablaufenden Prozessmodells verwendet. Dadurch ist der Prozess selbstlernend. Falls die Zulässigkeit der Abweichungen (Delta) zwischen den Soll- und Ist-Werten nicht gegeben ist, werden die Bandzüge während des laufenden Stiches so angepasst, dass die ermittelten Abweichungen möglichst wieder zulässig werden.

Bei den Messdaten kann es sich weiterhin beispielsweise handeln um: von dem mindestens einem Walzgerüst auf das Walzgut ausgeübte Walzkräfte, die Dicke des Walzgutes, die Temperatur des Walzgutes, die Walzgeschwindigkeit, den Versatz der Arbeitswalzen, die Zugbelastung auf das Walzgut, Motormomente von dem Walzgerüst zugordneten Antrieben, z. B. zum Anstellen oder Drehen der Walzen und/oder um Kühldaten, welche z. B. die Kühlung des Walzgutes repräsentieren.

Mindestens eine, vorzugswiese beide Arbeitswalzen des Walzgutes des Walzgerüstes sind angetrieben.

Das Walzgerüst kann als Reversiergerüst ausgebildet sein, wobei dann das Walzgut mit Hilfe des Walzgerüstes im Reversierbetrieb gewalzt wird.

Zusätzliche, die Erfindung verbessernde Maßnahmen:
- die Erfindung lässt sich gleichermaßen für Einzelgerüste und Tandemwalzstraßen, sowie Einweg und Reversierbetrieb einsetzen. Sie eignet sich sowohl für 4 Hi und 6Hi als auch j-Hi (j=2 bis 6) Walzgerüste.
- Für die Einstellung der Versatzposition saw wird ein bekanntes HS-Verschiebesystem eingesetzt. Dieses befindet sich konstruktiv in dem Bereich der Walzeneinbaustücke und ist an den Walzenständern befestigt. Es ist also keinerlei zusätzliche mechanische Ausrüstung entlang des Walzenballens vorzusehen. Dieser Bereich bleibt frei für eine wirksame Walzenkühlung/-Schmierung, Induktoren, Bürsten und Bandleitelemente.
- Eine Ausreizung des zulässigen und möglichen Antriebsmoments einer kleinen Arbeitswalze kann durch den Einsatz von High Torque HT-Spindeln mit Momenten- oder Temperaturüberwachung erfolgen.
- Ein Arbeitswalzen-Twin-Drive reduziert die mögliche Momenten-Verwerfung zwischen den beiden Arbeitswalzen und kann somit ebenfalls als weitere Maßnahme zur Reduktion der resultierenden Horizontalkraft oder zur weiteren Reduzierung der Walzendurchmesser eingesetzt werden.
- Die automatische Stichplan-Berechnung/Generierung mit der integrierten Berechnung der Horizontalkräfte ist mit verschiedenen Leveln der Automation verbunden.
- Die Basisautomation (Level 0, Level 1) stellt sicher, dass die berechneten Sollwerte zwingend eingestellt werden. Sind die Sollwerte nicht eingestellt (Vergleich von Sollwert und Ist-Messwert), so wird eine Einlaufsperre ausgesprochen.
- Die Stichplanberechnung und die integrierte Berechnung der Horizontalkräfte sind Bestandteil eines physikalischen Prozessmodells (Level 2) oder einer Untermenge (Teilmodelle Level 2).
- Die Modelle und/oder die Stichplanberechnung mit der verbundenen Berechnung der Horizontalkräfte können einen überlagerten Optimierungsalgorithmus aufweisen. Die Optimierung kann selbstlernend oder über Adaption erfolgen und ggf. vorliegende Messwerte berücksichtigen.
- Eine Verbindung mit einem Produktionsplanungswerkzeug (Level 2 ½ oder Level 3) kann vorgesehen sein. So können technisch nicht stabil herstellbare Stichfolgen durch einen anderen Produktionsweg doch hergestellt werden, ohne dass es an der Walzanlage selbst zu Problemen kommt. Alternativ kann durch eine Verknüpfung mit einem Produktionsplanungstool des herzustellenden Produkts angepasst werden, um an der Anlage einen Stillstand zu vermeiden.
- Ein Verbund mit einer automatschen Wartungsplanung (Level 2 ½ oder Level 3) kann vorgesehen sein, um eine Feinjustierung mit eingesetzten Arbeitswalzendurchmessern zu erreichen.
- Die vorausberechneten resultierenden Horizontalkräfte werden mit gemessenen Horizontalkräften verglichen. Für die Messung können Kraftmesseinrichtungen (z.B. Piezoelemente, Druckmessungen, Dehnungsmessstreifen oder Kraftmessdosen) im Bereich der Biegeeinrichtungen vorgesehen sein. Die Messung kann alternativ indirekt über digitale Softsensoren über beteiligte messbare Parameter zurück gerechnet werden.
- Ein Abgleich von Berechnungs- und Messwerten der Horizontalkräfte kann durch Lernalgorithmen als Bestandteil der Prozessmodelle oder eines Teilmodelles erzielt werden, so dass eine Adaption (Langzeit-/Kurzzeitadaption) der modellbasierten Berechnungen erfolgen kann.

## Patentansprüche

1. Verfahren zum Berechnen eines Stichplans für einen stabilen Walzprozess beim Walzen von zumindest einem Abschnitt eines Metallbandes in einem Walzgerüst, aufweisend folgende Schritte:
i) Bereitstellen von Eingabedaten für einen Stichplanrechner, wobei die Eingabedaten auch einen vorgegebenen initialen Versatz der Arbeitswalze gegenüber einer sie stützenden anderen Walze in dem Walzgerüst enthalten ; und Vor und/oder während des Walzprozesses:
ii) Berechnen der Soll-Horizontalkraft auf die Arbeitswalze mit Hilfe des Stichplanrechners, auf dem ein Prozessmodell des Walzens abläuft, unter Berücksichtigung der Eingabedaten; und
iii) Überprüfen, ob die von dem Stichplanrechner ermittelte Soll-Horizontalkraft ein vorgegebenes Grenzkriterium erfüllt;
falls ja : Einstellen des Versatzes, der der Berechnung der Soll-Horizontalkraft zugrunde lag, an der Arbeitswalze und Walzen des Walzgutes mit der resultierenden Soll-Horizontalkraft; oder
falls nein : - Wiederholen der Schritte i), ii) und iii) mit einem jeweils veränderten Versatz (saw) der Arbeitswalze aus einer Menge von N verfügbaren unterschiedlichen Versatzen und mit ansonsten unveränderten Eingabedaten solange, bis in Schritt iii) festgestellt wird, dass die zuletzt berechnete Soll-Horizontalkraft unter Berücksichtigung des zuletzt veränderten Versatzes das Grenzkriterium erfüllt;
**dadurch gekennzeichnet,**
**dass** falls das iterative Wiederholen der Schritte i), ii) und iii) mit jeweils alleiniger Veränderung des Versatzes nicht dazu führt, dass in Schritt iii) die Soll-Horizontalkraft dem Grenzkriterium genügt, so sieht das Verfahren in Schritt iii) bei der Option "falls nein" die folgende erste Modifikation vor:
Auswählen desjenigen optimalen Versatzes aus der Menge von N Versatzen, mit welchem die berechnete Soll-Horizontalkraft das Grenzkriterium am besten erfüllt, und
Wiederholen der Schritte i), ii) und iii) mit einem jeweils veränderten Zug auf das Walzgut auf der Einlaufseite des Walzgerüstes aus einer Menge von L verfügbaren unterschiedlichen Zügen und/oder mit einem jeweils veränderten Zug auf das Walzgut auf der Auslaufseite des Walzgerüstes aus einer Menge von M verfügbaren unterschiedlichen Zügen und mit dem jeweils konstant gehaltenem optimalen Versatz und mit auch ansonsten unveränderten Eingabedaten solange, bis in Schritt iii) festgestellt wird, dass die zuletzt berechnete Soll- Horizontalkraft unter Berücksichtigung des zuletzt veränderten Zuges das Grenzkriterium erfüllt.

2. Verfahren nach Anspruch 1,
**dadurch gekennzeichnet,**
**dass** das zu walzende Metallband eine Mehrzahl k von Abschnitten, insbesondere einen Einlaufabschnitt mit k=1, einen Mittenabschnitt als Filet mit k=2 und einen Auslaufabschnitt mit k=3 aufweist; und
**dass** die Soll-Horizontalkräfte für mindestens einen dieser Abschnitte in Form der Horizontalkraft (Haw einl) auf die Arbeitswalze beim Einfädeln des Walzgutes mit seinem Einlaufabschnitt in den Walzspalt des Walzgerüstes, in Form der Horizontalkraft (Haw filet) auf die Arbeitswalze beim Walzen des Filets des Walzgutes und/ oder in Form der Horizontalkraft (Haw ausl) beim Ausfädeln des Walzgutes mit seinem Auslaufabschnitt aus dem Walzgerüst individuell berechnet werden, indem die Schritte i), ii) und iii) zur Berechnung jeder der Soll-Horizontalkräfte in den einzelnen Abschnitten des Metallbandes individuell durchlaufen werden.

3. Verfahren nach Anspruch 1 oder 2,
**dadurch gekennzeichnet,**
**dass** als Grenzkriterium ein Grenzkriterium für die Horizontalstabilität des Walzprozesses, insbesondere für die Arbeitswalze, definiert wird, wonach
1. die mindestens zwei berechneten Soll-Horizontalkräfte für die unterschiedlichen Abschnitte des Metallbandes das gleiche Vorzeichen haben müssen; und /oder
2. die berechneten Soll-Horizontalkräfte jeweils vorgegebene werkstoffabhängige Belastungsgrenzen für die Arbeitswalze nicht überschreiten.

4. Verfahren nach einem der vorangegangenen Ansprüche,
**dadurch gekennzeichnet,**
**dass** falls das iterative Wiederholen der Schritte i), ii) und iii) mit der vorgenommenen Veränderung der Züge bei konstant gehaltenem optimalen Versatz nicht dazu führt, dass in Schritt iii) die mindestens eine berechnete Soll-Horizontalkraft das Grenzkriterium erfüllt, so sieht das Verfahren bei der Option "falls nein" folgende zweite Modifikation vor:
Auswählen derjenigen optimalen Züge aus der Menge von L verfügbaren unterschiedlichen Zügen auf der Einlaufseite und/oder aus der Menge von M verfügbaren unterschiedlichen Zügen auf der Auslaufseite mit welchen die berechneten Soll-Horizontalkräfte das Grenzkriterium bei konstant gehaltenem optimalen Versatz und bei ansonsten konstant gehaltenen Eingabedaten am besten erfüllen;
Wiederholen der Schritte i), ii)und iii) mit einer jeweils iterativ veränderten Anstellkraft (FA ) für die Arbeitswalze bei jeweils konstant gehaltenem optimalen Versatz und jeweils konstant gehaltenen optimalen Zügen und auch ansonsten konstant gehaltenen Eingabedaten solange, bis in Schritt iii) festgestellt wird, dass die zuletzt berechnete Soll- Horizontalkraft das Grenzkriterium erfüllt.

5. Verfahren nach einem der vorangegangenen Ansprüche,
**dadurch gekennzeichnet,**
**dass** in dem Walzwerk eine Mehrzahl von Walzgerüsten in Walzrichtung hintereinander angeordnet ist;
**dass** die mindestens eine Soll-Horizontalkraft für eine Mehrzahl von Arbeitswalzen in den hintereinander angeordneten Walzgerüsten individuell ermittelt wird: und
**dass** die zugeordneten iterativ ermittelten optimalen Parameter für eine Stichfolge an den Arbeitswalzen der Walzgerüste voreingestellt bzw. eingestellt werden.

6. Verfahren nach einem der vorangegangenen Ansprüche,
**dadurch gekennzeichnet,**
**dass** es sich bei den Eingabedaten um Anlagedaten, Daten zu technologischen Limits, Materialdaten, Daten zur Walzstrategie, Bunddaten, Produktdaten und/oder optional auch Produktionsplanungsdaten aufweisen.

7. Verfahren nach Anspruch 6,
**dadurch gekennzeichnet,**
**dass** die Daten zu technologischen Limits zumindest Grenzwerte für einzelne der folgenden Parameter aufweisen:
werkstoffabhängige Belastungsgrenzen für die Horizontalstabilität des Walzensatzes des Walzgerüstes, Grenzwerte, inklusive der Vorzeichen für die Horizontalkräfte, Grenzwerte für den Kraft- und Arbeitsbedarf,
Grenzwerte für die Lage der Fließscheide, Grenzwerte für die Voreilung und für die Drehmomente von Antrieben, z.B. für die Walzen des Walzgerüstes.

8. Verfahren nach einem der Ansprüche 3 bis 7,
**dadurch gekennzeichnet,**
**dass** während des laufenden Walzprozesses Messdaten, insbesondere die mindestens eine Ist-Horizontalkraft und/oder die Ist-Horizontalposition von mindestens einer der Arbeitswalzen, vorzugsweise zyklisch erfasst werden; und
**dass** die Ist-Horizontalkraft mit der jeweils aktuellen Soll-Horizontalkraft und/oder die Ist-Horizontalposition mit der jeweils aktuellen Soll-Horizontalposition der Arbeitswalze verglichen wird.

9. Verfahren nach Anspruch 8,
**dadurch gekennzeichnet,**
**dass** auf diese Weise evtl. erkannte Abweichungen zwischen den Soll-und den Ist-Werten dahingehend überprüft werden, ob sie innerhalb vorgegebener Zulässigkeitsbereiche liegen; und
**dass** - falls die Zulässigkeit gegeben ist - :
die Abweichungen für eine vorzugsweise kontinuierliche Adaption des auf dem Stichplanrechner ablaufenden Prozessmodells verwendet werden.

10. Verfahren nach Anspruch 8 oder 9,
**dadurch gekennzeichnet,**
**dass** es sich bei den Messdaten weiterhin beispielsweise handelt um: von dem mindestens einen Walzgerüst auf das Walzgut ausgeübte Walzkräfte, die Dicke des Walzgutes, die Temperatur des Walzgutes, die Walzgeschwindigkeit, den Versatz der Arbeitswalzen, die Zugbelastung auf das Walzgut, Motormomente von dem Walzgerüst zugeordneten Antrieben, z.B. zum Anstellen oder Drehen der Walzen, und/oder Kühldaten, welche z.B. die Kühlung des Walzgutes repräsentieren.

11. Verfahren nach einem der vorangegangenen Ansprüche,
**dadurch gekennzeichnet,**
**dass** mindestens eine, vorzugsweise zwei Walzen des Walzgerüstes angetrieben werden.

12. Verfahren nach einem der vorangegangenen Ansprüche,
**dadurch gekennzeichnet,**
**dass** das Walzgerüst als Reversiergerüst ausgebildet ist; und
**dass** das Walzgut mit Hilfe des Walzgerüstes im Reversierbetrieb gewalzt wird.

13. Computerprogrammprodukt, das direkt in den internen Speicher eines digitalen Computers, hier insbesondere den Speicher eines Stichplanrechners eines Walzgerüstes oder einer Walzstraße, geladen werden kann und Softwarecodeabschnitte umfasst, mit denen die Schritte gemäß einem der vorangegangenen Verfahrensansprüche ausgeführt werden, wenn das Produkt auf dem Computer abläuft.

## Claims

1. Method for calculating a pass schedule for a stable rolling process in the rolling of at least one section of a metal strip in a roll stand, comprising the following steps:
i) provision of input data for a pass schedule computer, wherein the input data also includes a predetermined initial offset of the work roll relative to another roll, which supports it, in the roll stand; and
before and/or during the rolling process;
ii) calculation of the target horizontal force on the work roll with the help of the pass schedule computer, on which a process model of the rolling runs, taking into account the input data; and
iii) checking whether the target horizontal force determined by the pass schedule computer fulfils a predetermined boundary criterion;
if yes: setting the offset, on which the calculation of the target horizontal force was based, at the work roll and rolling the rolling material with the resulting target horizontal force; or if no: repeating steps i), ii) and iii) with a respective changed offset (saw) of the work roll from a set of N available different offsets and with otherwise unchanged input data until it is established in step iii) that the last calculated target horizontal force fulfils the boundary criterion taking into account the last changed offset;
**characterised in that**
if the iterative repetition of the steps i), ii) and iii) each with a change of the offset alone does not lead in step iii) to the target horizontal force satisfying the boundary criterion then the method in step iii) in the case of the option "if no" provides the following first modification:
selection of that optimal offset from the set of N offsets by which the calculated target horizontal force best fulfils the boundary criterion, and
repeating the steps i), ii) and iii) each with a changed tension on the rolling material on the inlet side of the roll stand from a set of L available different tensions and/or each with a changed tension on the rolling material on the outlet side of the roll stand from a set of M available different tensions and in each instance with the optimal offset kept constant and also with otherwise unchanged input data until it is established in step iii) that the last calculated target horizontal force fulfils the boundary criterion taking into account the last changed tension.

2. Method according to claim 1,
**characterised in that**
the metal strip to be rolled has a plurality k of sections, in particular an entry section wherein k = 1, a middle section as fillet wherein k = 2 and an exit section wherein k = 3; and
the target horizontal forces for at least one of these sections are individually calculated in the form of the horizontal force (Haw entry) on the work roll during introduction of the rolling material by its entry section into the rolling gap of the roll stand, in the form of the horizontal force (Haw fillet) on the work roll during rolling of the fillet of the rolling material, and/or in the form of the horizontal force (Haw exit) during departure of the rolling material by its exit section from the roll stand **in that** the steps i), ii) and iii) for calculation of each of the target horizontal forces in the individual sections of the metal strip are run through individually.

3. Method according to claim 1 or 2,
**characterised in that**
a boundary criterion for the horizontal stability of the rolling process, particularly for the work roll, is defined as boundary criterion, according to which
1. the at least two calculated target horizontal forces for the different sections of the metal strip have to have the same sign; and/or
2. the calculated target horizontal forces do not exceed respective predetermined material-dependent load limits for the work roll.

4. Method according to any one of the preceding claims,
**characterised in that**
if the iterative repetition of the steps i), ii) and iii) with the undertaken change in tension and with optimal offset kept constant does not lead in step iii) to the at least one calculated target horizontal force fulfilling the boundary criterion then the method in the case of the option "if no" provides the following second modification:
selection of those optimal tensions from the set of L available different tensions on the entry side and/or from the set of M available different tensions on the exit side by which the calculated target horizontal forces best fulfil the boundary criterion with optimal offset kept constant and with input data otherwise kept constant;
repetition of the steps i), ii) and iii) with a respective iteratively changed adjusting force (FA) for the work roll with respective optimal offset kept constant and respective optimal tensions kept constant and also input data otherwise kept constant until it is established in step iii) that the last calculated target horizontal force fulfils the boundary criterion.

5. Method according to any one of the preceding claims,
**characterised in that**
in the rolling mill several roll stands are arranged in succession in rolling direction;
the at least one target horizontal force for a plurality of work rolls in the roll stands arranged in succession is individually determined; and
the associated iteratively determined optimal parameters for a pass sequence at the work rolls of the roll stands are preset or set.

6. Method according to any one of the preceding claims,
**characterised in that**
the input data comprise plant data, data with respect to technological limits, material data, data with respect to rolling strategy, coil data, product data and/or optionally also production planning data.

7. Method according to claim 6,
**characterised in that**
the data with respect to technological limits comprise at least limit values for individual ones of the following parameters:
material-dependent load limits for the horizontal stability of the roll set of the roll stand, limit values, inclusive of sign, for the horizontal forces, limit values for the force requirement and work requirement, limit values for the position of the neutral point, limit values for the lead and for the torques of drives, for example for the rolls of the roll stand.

8. Method according to any one of claims 3 to 7,
**characterised in that**
measurement data, particularly the at least one actual horizontal force and/or the actual horizontal position of at least one of the work rolls, are detected, preferably cyclically, while the rolling process is running; and
the actual horizontal force is compared with the respective current target horizontal force and/or the actual horizontal position is compared with the respective current target horizontal position of the work roll.

9. Method according to claim 8,
**characterised in that**
in this way possibly recognised differences between the target and actual values are checked as to whether they lie within predetermined permissible ranges; and
if permissibility is given:
the differences are used for a preferably continuous adaptation of the process model running on the pass schedule computer.

10. Method according to claim 8 or 9,
**characterised in that**
the measurement data are in addition, for example:
rolling forces exerted on the rolling material by the at least one roll stand, the thickness of the rolling material, the temperature of the rolling material, the rolling speed, the offset of the work rolls, the tensile stress on the rolling material, motor torques of drives associated with the roll stand, for example for adjusting or rotating the rolls, and/or cooling data, which represent, for example, cooling of the rolling material.

11. Method according to any one of the preceding claims,
**characterised in that**
the at least one roll, preferably two rolls, of the roll stand is or are driven.

12. Method according to any one of the preceding claims,
**characterised in that**
the roll stand is configured as a reversing stand; and
the rolling material is rolled with the help of the roll stand in reversing operation.

13. Computer program product which can be loaded directly into the internal memory of a digital computer, here in particular the memory of a pass schedule computer of a roll stand or a rolling train, and comprises software code sections by which the steps according to any one of the preceding method claims are executed when the product runs on the computer.

## Revendications

1. Procédé de calcul d'un plan de passe pour un processus de laminage stable lors du laminage d'au moins une section d'une bande métallique dans une cage de laminoir, comprenant les étapes suivantes consistant à :
i) fournir des données d'entrée à un calculateur de plan de passe, lesdites données d'entrée comprenant également un décalage initial prédéterminé du cylindre de travail par rapport à un autre cylindre le soutenant dans la cage de laminoir ; et
Avant et/ou pendant le processus de laminage :
ii) calculer la force horizontale de consigne sur le cylindre de travail à l'aide du calculateur de plan de passe sur lequel s'exécute un modèle de processus de laminage, en tenant compte des données d'entrée ; et
iii) vérifier si la force horizontale de consigne calculée par le calculateur de plan de passe satisfait à un critère limite prédéfini ;
dans l'affirmative : ajuster le décalage qui a servi de base au calcul de la force horizontale de consigne au niveau du cylindre de travail et laminer le matériau à laminer avec la force horizontale de consigne qui en résulte; ou
dans la négative : - répéter les étapes i), ii) et iii) en modifiant à chaque fois le décalage (saw) du cylindre de travail à partir d'un ensemble de N décalages différents disponibles et avec des données d'entrée par ailleurs inchangées, jusqu'à ce que l'on constate à l'étape iii) que la force horizontale de consigne calculée en dernier lieu, compte tenu du décalage modifié en dernier lieu, satisfait au critère limite ;
**caractérisé en ce que**,
si la répétition itérative des étapes i), ii) et iii) avec seulement une modification du décalage ne permet pas d'obtenir à l'étape iii) que la force horizontale de consigne satisfasse au critère limite, le procédé prévoit à l'étape iii), pour l'option « dans la négative », la première modification suivante :
Sélectionner le décalage optimal parmi l'ensemble de N décalages avec lequel la force horizontale de consigne calculée satisfait au mieux le critère limite, et
Répéter les étapes i), ii) et iii) avec une traction respectivement modifiée sur le produit laminé du côté entrée de la cage de laminoir parmi un ensemble de L tractions différentes disponibles et/ou avec une traction respectivement modifiée sur le produit laminé du côté sortie de la cage de laminoir parmi un ensemble de M tractions différentes disponibles et avec le décalage optimal respectivement maintenu constant et avec des données d'entrée également inchangées par ailleurs, jusqu'à ce que l'on constate à l'étape iii) que la force horizontale de consigne calculée en dernier lieu, compte tenu de la traction modifiée en dernier lieu, satisfait au critère limite.

2. Procédé selon la revendication 1,
**caractérisé en ce que**,
la bande métallique à laminer présente une pluralité k de sections, en particulier une section d'entrée avec k=1, une section centrale sous forme de filet avec k=2 et une section de sortie avec k=3 ; et
**en ce que** les forces horizontales de consigne pour au moins l'une de ces sections sont calculées individuellement sous la forme de la force horizontale (Haw *section d'entrée*) sur le cylindre de travail lors de l'enfilage du produit laminé avec sa section d'entrée dans l'emprise de la cage de laminoir, sous la forme de la force horizontale (Haw *filet*) sur le cylindre de travail lors du laminage du filet du produit laminé et/ou sous la forme de la force horizontale (Haw *section de sortie*) lors du désenfilage du produit laminé avec sa section de sortie de la cage de laminoir, en passant individuellement par les étapes i), ii) et iii) pour calculer chacune des forces horizontales de consigne dans les différentes sections de la bande métallique.

3. Procédé selon la revendication 1 ou 2,
**caractérisé en ce que**,
l'on définit comme critère limite un critère limite pour la stabilité horizontale du processus de laminage, en particulier pour le cylindre de travail, selon lequel
1. les au moins deux forces horizontales de consigne calculées pour les différentes sections de la bande métallique doivent avoir le même signe ; et/ou
2. les forces horizontales de consigne calculées ne dépassent pas respectivement des limites de charge prédéfinies en fonction du matériau pour le cylindre de travail.

4. Procédé selon l'une des revendications précédentes,
**caractérisé en ce que**,
si la répétition itérative des étapes i), ii) et iii) avec la modification apportée à la traction, tout en maintenant constant le décalage optimal, ne conduit pas à ce qu'à l'étape iii), ladite au moins une force horizontale de consigne calculée satisfasse au critère limite, le procédé prévoit à l'étape iii), pour l'option « dans la négative », la seconde modification suivante :
Sélectionner les tractions optimales parmi l'ensemble de L tractions différentes disponibles du côté entrée et/ou parmi l'ensemble des M tractions différentes disponibles du côté sortie avec lesquelles les forces horizontales de consigne calculées satisfont au mieux le critère limite avec un décalage optimal maintenu constant et avec des données d'entrée maintenues constantes par ailleurs ; et
Répéter les étapes i), ii) et iii) avec une force de réglage (FR) modifiée de manière itérative pour le cylindre de travail, avec un décalage optimal maintenu constant et des tractions optimales maintenues constantes et des données d'entrée maintenues constantes par ailleurs, jusqu'à ce que l'on constate à l'étape iii) que la force horizontale de consigne calculée en dernier lieu satisfait au critère limite.

5. Procédé selon l'une des revendications précédentes, **caractérisé en ce que**,
dans le laminoir, une pluralité de cages de laminoir sont disposées les unes derrière les autres dans la direction de laminage ;
ladite au moins une force horizontale de consigne est déterminée individuellement pour une pluralité de cylindres de travail dans les cages de laminoir disposées les unes derrière les autres ; et
les paramètres optimaux associés, déterminés de manière itérative, sont préréglés ou réglés pour une séquence de passes sur les cylindres de travail des cages de laminoir.

6. Procédé selon l'une quelconque des revendications précédentes,
**caractérisé en ce que**,
les données d'entrée sont des données relatives à l'installation, des données relatives aux limites technologiques, des données relatives aux matériaux, des données relatives à la stratégie de laminage, des données relatives aux bobines, des données relatives au produit et/ou, en option, des données relatives à la planification de la production.

7. Procédé selon la revendication 6,
**caractérisé en ce que**,
les données relatives aux limites technologiques présentent au moins des valeurs limites pour certains des paramètres suivants :
des limites de charge dépendant du matériau pour la stabilité horizontale de l'ensemble des cylindres de la cage de laminoir, des valeurs limites, y compris les signes pour les forces horizontales, des valeurs limites pour la force et le travail requis, des valeurs limites pour la position du fourreau d'écoulement, des valeurs limites pour l'avance et pour les couples d'entraînement, par exemple pour les cylindres de la cage de laminoir.

8. Procédé selon l'une des revendications 3 à 7,
**caractérisé en ce que**,
pendant le processus de laminage en cours, des données de mesure, en particulier ladite au moins une force horizontale réelle et/ou la position horizontale réelle d'au moins l'un des cylindres de travail, sont saisies, de préférence de manière cyclique ; et
**en ce que** la force horizontale réelle est comparée à la force horizontale de consigne actuelle et/ou la position horizontale réelle est comparée à la position horizontale de consigne actuelle du cylindre de travail.

9. Procédé selon la revendication 8,
**caractérisé en ce que**,
que les écarts éventuels entre les valeurs de consigne et les valeurs réelles sont vérifiés de cette manière pour voir s'ils se situent à l'intérieur de plages d'admissibilité prédéfinies ; et
que - si l'admissibilité est confirmée - :
les écarts sont utilisés pour une adaptation, de préférence continue, du modèle de processus exécuté sur le calculateur de plan de passe.

10. Procédé selon la revendication 8 ou 9,
**caractérisé en ce que**,
les données de mesure sont en outre, par exemple : les forces de laminage exercées par au moins une cage de laminoir sur le produit laminé, l'épaisseur du produit laminé, la température du produit laminé, la vitesse de laminage, le décalage des cylindres de travail, la charge de traction sur le produit laminé, les couples moteurs des entraînements associés à la cage de laminoir, par exemple pour la mise en marche ou la rotation des cylindres, et/ou des données de refroidissement qui représentent par exemple le refroidissement du produit laminé.

11. Procédé selon l'une quelconque des revendications précédentes,
**caractérisé en ce que**,
au moins un, de préférence deux, des cylindres de la cage de laminoir sont entraînés.

12. Procédé selon l'une quelconque des revendications précédentes,
**caractérisé en ce que**,
la cage de laminoir est conçue comme une cage réversible ; et
**en ce que** le produit laminé est laminé à l'aide de la cage de laminoir en mode réversible.

13. Produit de programme informatique pouvant être chargé directement dans la mémoire interne d'un ordinateur numérique, ici en particulier la mémoire d'un calculateur de plan de passe d'une cage de laminoir ou d'un train de laminoir, et comprenant des sections de code logiciel permettant d'exécuter les étapes selon l'une quelconque des revendications de procédé précédentes, lorsque le produit est en cours d'exécution sur l'ordinateur.
